# EUROPÄISCHE PATENTSCHRIFT

(11) **EP 0 289 854 B1**
(45) Veröffentlichungstag und Bekanntmachung des Hinweises auf die Patenterteilung: **29.07.1992**
(21) Anmeldenummer: 88106257.4
(22) Anmeldetag: 20.04.1988
(51) Int. Cl.: B65D 47/34, B05B 11/00, G01F 11/04

(54) **Austragvorrichtung für Medien**
Fluid dispenser
Distributeur de fluides

(30) Priorität: 08.05.1987 DE 3715300
(43) Veröffentlichungstag der Anmeldung: 09.11.1988
(73) Patentinhaber: Ing. Erich Pfeiffer GmbH & Co. KG, 78315 Radolfzell (DE)
(72) Erfinder: Graf, Lothar, D-7703 Rielasingen-Worblingen (DE)
(74) Vertreter: Patentanwälte Ruff, Beier, Schöndorf und Mütschele

(56) Entgegenhaltungen:
- EP-A- 0 201 701
- US-A- 3 463 093
- US-A- 4 117 957

## Beschreibung

Die Erfindung betrifft eine Austragvorrichtung für Medien, insbesondere Flüssigkeiten nach dem Oberbegriff des Patentanspruches 1.

Durch die US-PS 41 17 957 ist eine Austragvorrichtung bekannt geworden, bei welcher ein verkürzbarer Kolbenschaft durch zwei teleskopartig ineinandergreifende Rohrteile gebildet ist, von denen der Innere einen Ventilschließteil trägt. Der Ventilschließteil liegt frei in der Pumpenkammer und das Auslaßventil wird während des Pumphubes allmählich geöffnet, wobei über eine relativ große Zeitdauer der Öffnungsquerschnitt bis zur maximalen Öffnungsweite vergrößert wird. Dadurch kann das in der Pumpenkammer unter Druck stehende Medium kaum schlagartig für den Austrag freigegeben werden, was einer hohen Austraggeschwindigkeit und einem vollständigen Austrag entgegensteht.

Durch die US-A-3 463 093 ist auch eine Austragvorrichtung bekanntgeworden, bei welcher mit der Funktionsbewegung des Ventiles ein stauchbarer Schaftabschnitt unter Ausbauchung verkürzt und wieder verlängert wird. Hier ist die Schließstellung des Ventiles in der Ausgangsstellung der Austragvorrichtung durch Anschlag formschlüssig gesichert, jedoch wird diese Sicherung unmittelbar mit Beginn der Austragbetätigung aufgehoben.

Der Erfindung liegt die Aufgabe zugrunde, eine Austragvorrichtung der genannten Art zu schaffen, die es bei einfachem Aufbau ermöglicht, wenigstens ein Ventil in einer Funktionsstellung zu halten und dann schlagartig in eine andere Funktionsstellung zu überführen, wobei das Ventil z.B. bis zum Erreichen eines vorbestimmten Druckes vollständig geschlossen zu halten und dann schlagartig auf volle Öffnungsweite zu öffnen sein soll.

Diese Aufgabe wird durch die Merkmale des Anspruches 1 gelöst. Zweckmäßig weist eine Schubkolbenpumpe ein Zylindergehäuse mit einem in einem Zylinder entlang einer Zylinderlaufbahn über einen Pumphub aus einer Ausgangsstellung bis in eine Hubendstellung mit einem Kolbenschaft verfahrbaren Pumpkolben auf, der in dem Zylinder eine Pumpenkammer begrenzt, an die zum Austrag ein zu einer Auslaßöffnung führender Auslaßkanal über ein Auslaßventil angeschlossen ist, wobei zur Öffnung des Auslaßventiles zwischen einem Betätigungskopf und dem Auslaßventil ein verkürzbarer Abschnitt des Kolbenschaftes vorgesehen ist. Hierbei kann bevorzugt der verkürzbare Abschnitt des Kolbenschaftes auf einem Anfangsteil des Pumphubes des Pumpkolbens gegen Öffnung des Auslaßventiles formschlüssig gesichert und auf einem anschließenden Hubteil zur Verkürzung unter dem Druck in der Pumpenkammer freigegeben sein. Am Anfangsteil des Pumphubes kann, obwohl bereits die hierfür erforderlichen Druckkräfte einwirken, das Auslaßventil noch nicht öffnen, wonach die auf den Kolbenschaft gegen Verkürzung wirkende Sicherung den unter den einwirkenden Druckkräften bereits vorgespannten Kolbenschaft zur Verkürzung freigibt, was zu einem sehr schnellen Öffnen des Auslaßventiles führt.

Die erfindungsgemäße Ausbildung ist in besonders einfacher Weise möglich, wenn der verkürzbare Abschnitt des Kolbenschaftes als bauchig aufweitbarer Stauchabschnitt ausgebildet ist, der vorzugsweise mit dem Kolbenschaft einen einteiligen Bauteil bildet und der im Anfangsteil des Pumphubes des Pumpkolbens in einer engen Führung gegen Aufweitung gesichert sein kann. Ist dieser Stauchabschnitt bei Lage in der Führung im wesentlichen zylindrisch gestreckt, so hat er nur einen sehr geringen Raumbedarf und außerdem kann er in diesem Zustand so ausgebildet sein, daß aufgrund seiner Elastizität keine radial verengenden Kräfte auf ihn wirken, daß er also spannungsfrei ist. Es ist aber auch denkbar, daß der Stauchabschnitt im gestreckten Zustand eine Vorspannung in Richtung zur radialen Aufweitung, also in Richtung zur Verkürzung bzw. in Richtung zur Öffnung des Auslaßventiles aufweist, so daß dessen Öffnung bei Freigabe des verkürzbaren Abschnittes noch schneller erfolgen kann.

Insbesondere bei einer Austragvorrichtung der beschriebenen Art, aber auch bei anderen Austragvorrichtungen ist es vorteilhaft, wenn der Ventilschließteil des Auslaßventiles gegenüber der Kolbeneinheit längsbeweglich geführt und durch Anschlag begrenzt ist, wobei vorzugsweise ein Mitnehmer zur Öffnung des Auslaßventiles vorgesehen ist, der erst nach einer gewissen anfänglichen Verkürzung des zugehörigen Abschnittes des Kolbenschaftes das Auslaßventil zur Öffnung mitnimmt, so daß sich der verkürzbare Abschnitt bereits in Verkürzungsbewegung befindet, bevor das Auslaßventil zu öffnen beginnt.

Durch die erfindungsgemäße Ausbildung ist es auch möglich, das Auslaßventil so auszubilden, daß es außer während des Pumphubes durch den Druck in der Pumpenkammer auch noch am Ende des Pumphubes durch Anschlag, also mechanisch geöffnet werden kann, was insbesondere dann zweckmäßig ist, wenn die Pumpenkammer noch nicht mit Medium gefüllt ist und daher zur Füllung durch den Auslaßkanal entlüftet werden muß. Bei einer sehr einfachen Ausführungsform ist dabei derselbe Anschlag sowohl für die Hubendstellung des Pumpkolbens als auch für die zugehörige Öffnungsstellung des Ventilschließteiles vorgesehen.

Diese und weitere Merkmale von bevorzugten Weiterbildungen der Erfindung gehen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein können. Ein Ausführungsbeispiel der Erfindung ist in den Zeichnungen dargestellt und im folgenden näher erläutert. In den Zeichnungen zeigen
- Fig. 1: eine erfindungsgemäße Austragvorrichtung im Axialschnitt und in Ausgangsstellung und
- Fig. 2: einen Ausschnitt der Figur 1 in vergrößerter Darstellung und in der Hubendstellung der Kolbeneinheit.

Die Austragvorrichtung 1 gemäß den Figuren 1 und 2 weist eine im wesentlichen achssymetrische Schubkolbenpumpe 2 mit einem zum inneren Ende in der Weite mehrfach abgesetzten Zylindergehäuse 3 auf, das am äußeren Ende seines weitesten Gehäuseabschnittes mit einem einteiligen, über seinen Außenumfang vorstehenden Ringflansch 4 versehen ist, welcher so in eine Kappe 5 eingesetzt werden kann, daß er mit seiner äußeren Stirnfläche an einer Querwand dieser Kappe 5 abgestützt ist. Die Kappe 5, die bspw. ein das Zylindergehäuse 3 umgebendes Innengewinde aufweisen kann, dient zur Befestigung der Austragvorrichtung 1 am Hals eines Gefäßes oder dergleichen, wobei zwischen der inneren Stirnfläche des Ringflansches 4 und der Stirnfläche des Gefäßhalses eine Ringdichtung zur Abdichtung anzuordnen ist. In das hintere Ende des Zylindergehäuses 3 ist ein vollständig in diesem versenkt liegender Zylinderdeckel 6 eingesetzt, der mit einem scheibenförmigen Ringteil 7 in eine Innennut des Flanschringes 4 durch federndes Einsprengen abgedichtet eingesetzt ist. Der Ringteil 7 geht in einen Hülsenteil 8 über, der in das Zylindergehäuse 3 ragt und auf dem größten, an den Ringteil 7 anschließenden Teil seiner Länge am Innenumfang des Zylindergehäuses 3 anliegt.

In dem Zylindergehäuse 3 ist eine Kolbeneinheit 9 verschiebbar geführt, die einen napf- bzw. manschettenförmigen Pumkolben 10 und zur Betätigung einen aus dem äußeren Ende des Zylindergehäuses 3 herausragenden, den Zylinderdeckel 6 durchsetzenden Kolbenschaft 11 aufweist. Der Pumpkolben 10 ist in einem als Zylinder 12 vorgesehenen Längsabschnitt des weitesten Teiles des Zylindergehäuses 3 geführt und begrenzt dadurch eine Pumpenkammer 13. Die Hubendstellung des Pumpkolbens 10 ist durch einen Anschlag 14 in Form einer nach innen vorspringenden Ringschulter zwischen zwei gegeneinander abgesetzten Abschnitten der Pumpenkammer 13 begrenzt.

Von der Pumpenkammer 13 führt unter Zwischenschaltung eines in der Kolbeneinheit 9 angeordneten Auslaßventiles 15 ein Auslaßkanal 16 durch den rohrförmigen Kolbenschaft 11 zu einer Auslaßöffnung 17, die in einem am äußeren Ende des Kolbenschaftes 11 durch Aufstecken befestigten Betätigungskopf 18 vorgesehen ist. Der Betätigungskopf 18 ragt in jeder Stellung in einen ihn mit geringem Abstand umgebenden Kragen der Kappe 5.

Der Pumpkolben 10 ist napf- bzw. manschettenförmig ausgebildet und weist am vorderen Ende seines Manschettenmantels 19 eine nach vorne konisch erweiterte ringförmige Kolbenlippe 20 zur Führung an der Kolbenlaufbahn des Zylinders 12 auf. Am hinteren Ende geht der Manschettenmantel 19 in eine ringförmig nach Innen vorstehende Stirnwand 22 über, über deren hintere Stirnfläche eine weitere, nach hinten konisch erweiterte Kolbenlippe 21 zur Führung an derselben Kolbenlaufbahn vorsteht. Von der Stirnwand 22 geht einteilig der im Außendurchmesser gegenüber den Innendurchmessern der Dichtlippen reduzierte Kolbenschaft 11 aus, der annähernd bis zum Betätigungskopf 18 konstanten Außendurchmesser aufweist. Unmittelbar benachbart zur Stirnwand 22 ist ein nur bei Ausgangsstellung der Kolbeneinheit 9 bzw. des Betätigungskopfes 18 geschlossnes Belüftungsventil 23 für das Gefäß vorgesehen. Der durch eine ringförmige Innenfläche gebildete Ventilsitz 24 dieses Belüftungsventiles 23 ist durch die innere Endkante des Hülsenansatzes 8 und zwar durch einen im Durchmesser reduzierten und durch einen kegelstumpfförmigen Zwischenabschnitt in den übrigen Hülsenteil 8 übergehenden Endabschnitt gebildet, der in Ausgangsstellung der Pumpe in die hintere Kolbenlippe 21 eingreift und dem als Ventil-Schließteil 25 ein kegelstumpfförmig nach hinten verengter Übergangsabschnitt des Außenumfanges des Kolbenschaftes 11 zugeordnet ist, wobei dieser Übergangsabschnitt unmittelbar an die Stirnwand 22 anschließt. Hinter der Kolbenlippe 21 sind im Mantel des Zylindergehäuses 3 Belüftungsöffnungen 26 gleichmäßig über den Umgang verteilt, wobei diese Belüftungsöffnungen 26 zweckmäßig durch Längsschlitze gebildet sind, die bis an die hintere Stirnfläche des Zylindergehäuses 3 bzw. die Anlagefläche des Flanschringes 4 für den Ringteil 7 des Zylinderdeckels 6 reichen und von diesem nach außen abgedichtet überdeckt sind. Die Belüftungsöffnungen 26 umgeben den Hülsenteil 8 des Zylinderdeckels 6 und reichen bis in den Bereich von dessen kegelstumpfförmigen Abschnitt, so daß der Durchtritt von Luft frei ist. Mit geringem Abstand hinter dem Ventilsitz 24, nämlich im Bereich des kegelstumpfförmigen Übergangsabschnittes, ist der Innendurchmesser des Hülsenteiles 8 gegenüber dem Außendurchmesser des Kolbenschaftes 11 erweitert, wobei der Hülsenteil 8 in diesem Bereich gleichmäßig über den Umfang verteilte Längsrippen 27 oder ähnliche Führungsvorsprünge aufweist, deren Längskanten so eng an den Außendurchmesser des Kolbenschaftes 11 angepaßt sein können, daß sie diesen praktisch spielfrei führen. Die Längsrippen 27 gehen abgewinkelt in Radialrippen 28 an der hinteren bzw. äußeren Stirnfläche des Ringteiles 7 über, wobei diese Radialrippen oder ähnliche Vorsprünge mit ihren freien Längskanten zweckmäßig an der genannten, beispielsweise durch eine ringscheiben- förmige Querwand 29 gebildeten Innenschulter der Kappe 5 anliegen, so daß der Ringteil 7 mit der Kappe 5 axial gegen seine Anlagefläche in dem Flanschring 4 gedrückt werden kann, bzw. der Flanschring 4 und der Zylinderdeckel 6 zwischen der Kappe 5 und dem Gefäßhals gegeneinander verspannt werden. Durch die Querwand 29 ist der Kolbenschaft 11 mit so großem Spiel geführt, daß Belüftungsluft für das Gefäß durchströmen kann. Diese Belüftungsluft kann auch zwischen den Längsrippen 27 und dem anschließenden, im Innendurchmesser gegenüber dem Kolbenschaft 11 erweiterten, den Ventilsitz 24 bildenden Endabschnitt des Hülsenteiles 8 und dem Kolbenschaft 11 durchströmen. Sobald durch Verschieben der Kolbeneinheit 9 der Schließteil 25 von dem Ventilsitz 24 abgehoben hat, kann die Belüftungsluft durch das Zylindergehäuse 3 in das Gefäß strömen.

Das Auslaßventil 15 weist einen innenliegenden, am Außenumfang nach hinten spitzwinklig konisch verjüngten Ventilschließteil 30 auf, der am hinteren verjüngten Ende in einen im Kolbenschaft 11 liegenden und mit durchgehenden Längsschlitzen versehenen, gegenüber der Ventilöffnung im Durchmesser reduzierten Ventilstößel 31 übergeht. Am vorderen Ende geht der Ventilschließteil 30 einerseits in einen zentralen, über das vordere Ende des Pumpkolbens 10 in die Pumpenkammer 13 hinausragenden Dorn 32 und andererseits in eine diesen Dorn 32 mit Radialabstand umgebene Anschlagmuffe 33 über, die mit ihrem Außenumfang nur mit sehr geringem Radialabstand von wenigen, bspw. 1 bis 2 zehntel Millimeter unmittelbar benachbart zum Innenumfang des Manschettenmantels 19 des Pumpkolbens 10 liegt und dadurch auf der zugehörigen Seite des Auslaßventiles 15 am Pumpkolben 10 unmittelbar geführt werden kann. Die hintere Stirnfläche der Anschlagmuffe 33 liegt im Abstand von der inneren Bodenfläche des Pumpkolbens 10, wobei in der Anschlagmuffe 33 Längsöffnungen in Form von Längsschlitzen im Muffenmantel vorgesehen sind, welche die Pumpenkammer 13 auf relativ großer Weite mit dem Auslaßventil 15 verbinden. In Schließstellung des Auslaßventiles 15 liegt die vordere Stirnfläche 34 der Anschlagmuffe 33 gegenüber der vorderen Stirnfläche 35 des Pumpkolbens 10 um einen Öffnungsweg des Auslaßventiles 15 zurückversetzt, wobei der diesen Stirnflächen zugehörige Anschlag 14 des Zylindergehäuses 3 so breit ist, daß er im Bewegungsweg beider Stirnflächen 34, 35 liegt. Zur Ausgangsstellung ist die Kolbeneinheit 9 durch eine in der Pumpenkammer 13 in Form einer Schraubendruckfeder liegende Rückstellfeder 36 belastet, die mit ihrem vorderen Ende über den Anschlag 14 hinausreicht und deren hinteres, den Dorn 32 umgebendes Ende am Boden der Anschlagmuffe 33 abgestützt ist, so daß auch der Ventilschließteil 30 durch die Rückstellfeder 36 zu seiner Schließstellung hin belastet ist.

Der als ringförmige Innenkante ausgebildete Ventilsitz 37 des Auslaßventlles 35 ist unmittelbar durch die Stirnwand 22 des Pumpkolbens 10 gebildet und liegt an deren vorderer bzw. innerer Stirnfläche. Im Anschluß an das Auslaßventil 15 bzw. den Schließteil 25 des Entlüftungsventiles 23 weist der Kolbenschaft 11 einen im Innendurchmesser erweiterten Abschnitt auf, dessen Länge an die des Ventilstößels 31 angepaßt ist, und in welchem der Ventilstößel 31 auf der zugehörigen Seite des Auslaßventiles 15 leichtgängig gleitbar geführt ist. Mit geringem Abstand hinter dem Ventilstößel 31 ist der Kolbenschaft 11 über eine Innenschulter 38 im Innendurchmesser reduziert. Durch den Im Innendurchmesser erweiterten Abschnitt bildet der Kolbenschaft 11 einen verhältnismäßig dünnwandigen und daher durch elastische Stauchung verkürzbaren Abschnitt 39, der in Ausgangslage der Kolbeneinheit vollständig innerhalb des Hülsenteiles 8 des Zylinderdeckels 6 liegt und daher zwischen den Längsrippen 27 gegen Aufweitung gesichert ist. Wenn die vordere Stirnfläche 35 des Pumpkolbens 10 am Anschlag 14 anschlägt, ragt nur ein Teil, bspw. etwas mehr als die Hälfte des dünnwandigen Abschnittes des Kolbenschaftes 11 frei über den Zylinderdeckel 6 bzw. den Hülsenteil 8 hinaus, wobei dieser Teil dann aufweitbar und somit der aufweitbare Teil kürzer als der dünnwandige Abschnitt ist. Wird nach Anschlag der vorderen Stirnfläche 35 des Pumpkolbens 10 der Betätigungskopf 18 weitergedrückt, so wird der verkürzbare Abschnitt 39 gemäß Figur 2 unter bauchiger Aufweitung gestaucht. Hierbei wird die Innenschulter 38 des Kolbenschaftes 11, die mit gleichmäßig über ihren Umfang verteilten Vorsprüngen einen bei gestrecktem Abschnitt 39 im Abstand von der hinteren Stirnfläche 41 des Ventilstößels 31 liegenden Mitnehmer 40 bildet, an die Stirnfläche 41 des Ventilstößels 31 bis zum Anschlag angenähert, so daß sie bei weiterer Verkürzung des Abschnittes 39 den Ventilschließteil 30 in eine Öffnungsstellung mitnimmt, die dann durch Anlage der vorderen Stirnfläche 34 am Anschlag 14 begrenzt ist. Dadurch kann das Medium aus der Pumpenkammer 13 durch das Auslaßventil 15 entlang dem Ventilstößel 31 im Kolbenschaft 11 zur Auslaßöffnung 17 strömen. Beim Freigeben des Betätigungskopfes 18 wird durch die Rückstellfeder 36 zuerst der Ventilschließteil 30 in seine Schließlage überführt, wobei er zwangsläufig den verkürzbaren Abschnitt 39 streckt. Da dieser dabei von seiner bauchigen in seine nicht bauchige Lage zurückgeführt wird, wird hierbei unmittelbar benachbart zum Auslaßventil 15 der Strömungsquerschnitt des Auslaßkanales schlagartig verengt, so daß das noch in ihm befindliche Medium zusätzlich in Richtung zur Auslaßöffnung 17 ausgetrieben wird.

Im Falle eines aussreichenden Druckaufbaues in der Pumpenkammer 13 während des Pumphubes wird das Auslaßventil 15 schon vor Auflaufen des Pumpkolbens 10 auf den Anschlag 14 durch den auf den Pumpkolben 10 und damit auf den verkürzbaren Abschnitt 39 axial wirkenden Druck geöffnet. Hat der aus dem Hülsenteil 8 des Zylinderdeckels 6 herausgefahrene Teil des verkürzbaren Abschnittes 39 nämlich eine Länge erreicht, für die der auf den Pumpkolben 10 wirkende Pumpenkammer-Druck zur Stauchung ausreicht, so erfolgt eine sehr schnelle Öffnung des Auslaßventiles 15, weil dieser herausgefahrene Teil ja durch die Fortführung des Pumphubes gleichzeitig velängert wird und dadurch die zur Aufweitung erforderlichen Druckkräfte geringer werden. Auch in diesem Fall allerdings muß die Verkürzung des Abschnittes 39 zunächst den Abstand zwischen dem Mitnehmer 40 und der Stirnfläche 41 überwinden, bevor das Auslaßventil 15 öffnet, so daß der Abschnitt 39 also zu Beginn des Öffnungsvorganges bereits vorestaucht ist, und daher die zur weiteren Stauchung erforderlichen Druckkräfte nur noch relativ klein sein müssen. Der Pumpkolben 10 kann dann bei bereits geöffnetem Auslaßventil 15 den Anschlag 14 erreichen, so daß das Auslaßventil 15 bis zur Freigabe des Betätigungskopfes 18 in der beschriebenen Weise offengehalten werden kann.

Der Kolbeneinheit 9 gegenüberliegend geht das Zylindergehäuse 3 in einen für den Anschluß eines Steigrohres oder dergleichen geeigneten Einlaßkanal 42 über, der über ein Einlaßventil 43 in Form eines Kugelrückschlagventiles mit der Pumpenkammer 13 verbunden ist. Das zugehörige Ende der Rückstellfeder 36 bzw. deren zugehörige Entwindung dient als Anschlag für die Öffnungsstellung des Ventilkörpers des Einlaßventiles 43.

## Patentansprüche

1. Austragvorrichtung für Medien, insbesondere Flüssigkeiten, mit einer zur Austragbetätigung in einer Arbeitsbewegung handbetätigbaren Pumpe (2), an deren Pumpenkammer (13) ein zu einer Auslaßöffnung (17) führender Auslaßkanal (16) angeschlossen ist, sowie mit mindestens einem Ventil (15) und einer über einen Stellweg bewegbaren Ventilsteuerung für das jeweilige Ventil, wobei die Ventilsteuerung einen Steuer-Abschnitt (39) aufweist, der unabhängig von der Ventilstellung über einen Arbeitsweg bewegbar ist sowie in Abhängigkeit von der Ventilstellung längere und kürzere Steuererstreckungen hat, gekennzeichnet durch über einen Teil des Arbeitswegs wirksame formschlüssige Mittel (27) zur Sicherung des Steuerabschnitts (39) gegen Verhürzung.

2. Austragvorrichtung nach Anspruch 1, dadurch gekennzeichnet, daß die als Schubkolbenpumpe (2) ausgebildete Pumpe ein Zylindergehäuse (3) mit einem in einem Zylinder (12) entlang einer Kolbenlaufbahn über einen Pumphub aus einer Ausgangsstellung bis in eine Hubendstellung mit einem Kolbenschaft (11) verfahrbaren Pumpkolben (10) einer Kolbeneinheit (9) aufweist, der in dem Zylinder (12) die Pumpenkammer (13) begrenzt, an die der Auslaßkanal (16) über das als Auslaßventil ausgebildete Ventil (15) angeschlossen ist, wobei zur Öffnung des Ventiles (15) zwischen einem Betätigungkopf (18) und dem Ventil (15) der Steuer-Abschnitt (39) am Kolbenschaft (11) vorgesehen ist und wobei vorzugsweise der Sicherungsteil des Arbeitsweges mit einem Anfangsteil des die Betätigungsbewegung bestimmenden Pumphubes der Kolbeneinheit (9) sowie mit einer geschlossenen Ventilstellung des Ventiles (15) zusammenfällt und auf einem anschließenden Hubteil der zur Verkürzung unter dem Druck der Pumpenkammer (13) stehende Steuer-Abschnitt (39) außer Eingriff mit der Sicherung ist.

3. Austragvorrichtung nach Anspruch 1 oder 2, dadurch gekennzeichnet, daß der Steuer-Abschnitt (39) in Form eines Stauchabschnittes durch einen einteilig mit einem Kolbenschaft (11) ausgebildeten Schaftabschnitt gebildet ist, der insbesondere gegenüber allen übrigen Schaftabschnitten eine dünnere Schaftwandung aufweist und daß vorzugsweise der Ventilschließteil (30) des Auslaßventiles (15) gegenüber der Kolbeneinheit (9), insbesondere in der Kolbeneinheit (9), längsbeweglich geführt sowie durch Anschlag begrenzt ist, wobei vorzugsweise ein Anschlag (14) für den Ventilschließteil (30) des Auslaßventiles (15) vor dessen Ventilsitz (37) im Bereich der Pumpenkammer (13) liegt bzw. einer vorderen Stirnfläche (34) des Ventilschließteiles (30) zugeordnet ist und/oder ein Anschlag (14) für den Ventilschließteil (30) des Auslaßventiles (15) durch eine Ringschulter in der Pumpenkammer (13) gebildet ist bzw. auch einen Anschlag für die Hubendstellung des Pumpkolbens (10) bildet.

4. Austragvorrichtung nach Anspruch 3, dadurch gekennzeichnet, daß der Steuer-Abschnitt (39) der Ventilsteuerung in Ausgangsstellung der Pumpe im wesentlichen frei von Stauchspannungen gestreckt bzw. zylindrisch ist und daß die Sicherung diesen Steuer-Abschnitt (39) vorzugsweise an seinem Außenumfang umgibt, wobei insbesondere der Steuer-Abschnitt (39) über den größten Teil seiner Länge an mit dem Zylindergehäuse (3) verbundenen Längsrippen (27) gleitbar geführt ist.

5. Austragvorrichtung nach einem der vorhergehenden Ansprüche, dadurch gekennzeichnet, daß die Sicherung eine enge, im wesentlichen spielfreie Führung für den Steuer-Abschnitt (39) bildet und daß insbesondere in dieser Führung Belüftungskanäle vorgesehen sind, die durch die Lücken zwischen den Längsrippen (27) gebildet sind, wobei vorzugsweise über die dem Pumpkolben (10) zugekehrten Enden der Längsrippen (27) ein ringförmig geschlossener Ventilsitz (24) eines Belüftungsventiles (23) vorsteht.

6. Austragvorrichtung nach einem der vorhergehenden Ansprüche, dadurch gekennzeichnet, daß das hintere Ende eines Zylindergehäuses (3) mit einem Zylinderdeckel (6) verschlossen ist, der einen in das Zylindergehäuse (3) eingreifenden Hülsenteil (8) aufweist, welcher vorzugsweise am Innenumfang mit den Längsrippen (27) und/oder dem Ventilsitz (24) für das Belüftungsventil (23) versehen und insbesondere mit einem an sein äußeres Ende anschließenden Ringteil (7) in einen radial nach außen vorstehenden Flanschring (4) des Zylindergehäuses (3) eingesprengt ist.

7. Austragvorrichtung nach einem der vorhergehenden Ansprüche, dadurch gekennzeichnet, daß ein Kolbenschaft (11) einen in ihm liegenden, insbsondere einteilig mit ihm ausgebildeten Mitnehmer (40) für einen im Kolbenschaft (11) liegenden Ventilstössel (31) des Ventilschließteiles (30) des Auslaßventiles (15) aufweist bzw. daß der Mitnehmer (40) in Ausgangsstellung im Abstand von dem Ventilstößel (31) liegt, wobei vorzugsweise der Mitnehmer (40) benachbart zum hinteren, vom Pumpkolben (10) entfernten Ende des Steuer-Abschnittes (39) des Kolbenschaftes (11) vorgesehen und für die Anlage am zugehörigen Ende des Ventilstößels (31) ausgebildet ist, insbesondere über den Umfang einer Ringschulterfläche verteilte Mitnehmervorsprünge aufweist.

8. Austragvorrichtung nach einem der vorhergehenden Ansprüche, dadurch gekennzeichnet, daß der Steuer-Abschnitt (39) der Ventilsteuerung durch eine rohrförmige Fortsetzung eines Kolbenschaftes (11) gebildet und gegenüber anschließenden Abschnitten des Kolbenschaftes (11) dünnwandiger ist bzw. gegenüber dem zur Auslaßöffnung (17) anschließenden Abschnitt größere Innenweite oder gleich große Außenweite aufweist, wobei vorzugsweise der Steuer-Abschnitt (39) im wesentlichen bis an den insbesondere einteilig mit ihm ausgebildeten Pumpkolben (10) reicht und/oder in eine einen Ventilsitz (37) des Auslaßventiles (15) bildende Stirnwand (22) des Pumpkolbens (10) übergeht.

9. Austragvorrichtung nach einem der vorhergehenden Ansprüche, dadurch gekennzeichnet, daß ein Auslaßventil (15) zwischen zwei etwa an den Enden eines Pumpkolbens (10) liegenden, ringförmigen Kolbendichtungen bzw. Kolbenlippen (20, 21) vorgesehen ist und vorzugsweise sein Ventilschließteil (30) beiderseits des Ventilsitzes (37) unmittelbar an der Kolbeneinheit (9) gleitbar geführt ist, wobei das Auslaßventil (15) insbesondere näher bei derjenigen der beiden Kolbenlippen (21) liegt, die beim Pumphub des Pumpkolbens (10) hinter der anderen Kolbenlippe (20) vorgesehen ist.

10. Austragvorrichtung nach einem der vorhergehenden Ansprüche, dadurch gekennzeichnet, daß ein Pumpkolben (10) manschettenförmig über ein Auslaßventil (15) nach vorne vorsteht und daß der Ventilschließteil (30) des Auslaßventiles (15) vorzugsweise ein an der Innenseite des im wesentlichen zylindrischen Manschettenmantels (19) des Pumpkolbens (10) liegendes Anschlagglied, insbesondere eine längsgeschlitzte Anschlagmuffe (33) aufweist, die am Innenumfang des Pumpkolbens (10) gleitbar geführt ist.

11. Austragvorrichtung nach einem der vorhergehenden Ansprüche, dadurch gekennzeichnet, daß eine Rückstellfeder (36) für die Pumpe (2) bzw. einen Pumpkolben (10) das Ventil (15) zur Schließstellung belastet und daß vorzugsweise die Rückstellfeder (36) mit einem Federende am Ventilschließteil (30) des Ventiles (15) anliegt, insbesondere in die Anschlagmuffe (33) eingreift.

## Claims

1. Discharge apparatus for media, particularly liquids, with a pump (2) manually operable in one working movement for discharge operation and to whose pump chamber (13) is connected a delivery channel (16) leading to an outlet (17), as well as with at least one valve (15) and a valve control for the particular valve movable over a control path, the valve control having a control portion (39), which is movable over a working path independently of the valve position, as well as longer and shorter control extensions as a function of the valve position, characterized by interlocking means (27) acting over part of the operating path for preventing shortening of the control portion (39).

2. Discharge apparatus according to claim 1, characterized in that the pump constructed as a thrust piston pump (2) has a cylinder casing (3) with a pump piston (10) of a piston unit (9) movable in a cylinder (12) along a piston path over a pump stroke out of its starting position into a stroke end position and which in the cylinder (12) defines the pump chamber (13), to which the delivery channel (16) is connected by means of a valve (15) constructed as a delivery valve and for opening the valve (15) between the latter and an operating head (18) the control portion (39) is provided on the piston shaft (11) and in which preferably the securing part of the operating path coincides with a starting part of the pump stroke of the piston unit (9) determining the operating movement, as well as with a closed valve position of the valve (15) and on a following stroke part the control portion (39) for shortening under the pressure of the pump chamber (13) is disengaged from the securing means.

3. Discharge apparatus according to claims 1 or 2, characterized in that the control portion (39) is in the form of a compression portion through a shaft portion constructed in one piece with a piston shaft (11) and which has a thinner shaft wall compared with all the remaining shaft portions and that preferably the valve closing part (30) of the delivery valve (15) is longitudinally movably guided and bounded by a stop compared with the piston unit (9) and in particular in the latter and preferably a stop (14) for the valve closing part (30) of the delivery valve (15) is located upstream of its valve seat (37) in the vicinity of the pump chamber (13) or is associated with a front face (34) of the valve closing part (30) and/or a stop (14) for the closing part (30) of the delivery valve (15) is formed by an annular shoulder in the pump chamber (13) or also forms a stop for the stroke end position of the pump piston (10).

4. Discharge apparatus according to claim 3, characterized in that the control portion (39) of the valve control is in the starting position of the pump is stretched substantially free from compression stresses or is cylindrical and that the securing means preferably surrounds the outer circumference of said control portion (39) and in particular the latter is slideably guided over most of its length on longitudinal ribs (27) connected to the cylinder casing (3).

5. Discharge apparatus according to one of the preceding claims, characterized in that the securing means forms a narrow, substantially clearance-free guide for the control portion (39) and that in said guide are provided vent channels, which are formed by gaps between the longitudinal ribs (27) and a circular closed valve seat (24) of a vent valve (23) preferably projects over the ends of the longitudinal ribs (27) facing the pump piston (10).

6. Discharge apparatus according to one of the preceding claims, characterized in that the rear end of a cylinder casing (3) is closed by a cylinder cover (6), which has a sleeve part (8) engaging in the cylinder casing (3) and which preferably is provided on the inner circumference with longitudinal ribs (27) and/or the valve seat (24) for the vent valve (23) and with a ring part (7) connected to its outer end is sprung into a radially outwardly projecting annular flange (4) of the cylinder casing (3).

7. Discharge apparatus according to one of the preceding claims, characterized in that a piston shaft (11) has a cam (40) located therein and in particular constructed in one piece therein for a valve tappet (31) of the valve closing part (30) of the delivery valve (15) located in the piston shaft (11) or that the cam (40) in the starting position is spaced from the valve tappet (31) and preferably the cam (40) is provided adjacent to the rear end of the control portion (39) of the piston shaft (11) remote from the pump piston (10) and is constructed for engagement on the associated end of the valve tappet (31) and in particular has cam projections distributed over the circumference of an annular shoulder surface.

8. Discharge apparatus according to one of the preceding claims, characterized in that the control portion (39) of the valve control is formed by a tubular extension of a piston shaft (11) and compared with connected portions of the piston shaft (11) has a thinner wall or compared with the portion connected to the outlet (17) has a larger inside diameter or an equally large outside diameter and preferably the control portion (39) extends up to the pump piston (10) constructed in one piece therewith and/or passes into an end wall (22) of the pump piston (10) forming the valve seat (37) of the delivery valve (15).

9. Discharge apparatus according to one of the preceding claims, characterized in that a delivery valve (15) is provided between two circular piston packings or piston lips (20,21) located roughly at the ends of a pump piston (10) and preferably its valve closing part (30) is slideably guided on either side of the valve seat (37) directly on the piston unit (9) and the delivery valve (15) is closer to that of the two piston lips (21) which is located behind the other piston lip (20) during the pump stroke of the pump piston (10).

10. Discharge apparatus according to one of the preceding claims, characterized in that a pump piston (10) projects forwards in collar-like manner over a delivery valve (15) and that the valve closing part (30) of the delivery valve (15) has a stop member, particularly a longitudinally slotted stop bush (33), preferably provided on the inside of the substantially cylindrical collar jacket (19) of the pump piston (10) and which is slideably guided on the inner circumference of the pump piston (10).

11. Discharge apparatus according to one of the preceding claims, characterized in that a restoring spring (36) for the pump (2) or a pump piston (10) loads the valve (15) towards the closed position and that preferably the restoring spring (36) with one end engages on the valve closing part (30) of the valve (15) and in particular engages in the stop bush (33).

## Revendications

1. Dispositif d'évacuation pour fluides, en particulier pour liquides, avec une pompe actionnable à la main (2) on un mouvement de travail en vue de l'actionnement de l'évacuation, sur la chambre (13) de laquelle est raccordé un canal d'évacuation (16) menant à un orifice (17) d'évacuation, et avec au moins une soupape (15) et une commande de soupape mobile sur une course de réglage pour la soupape respective, la commande de soupape présentant une section de commande (39) qui est mobile sur une course de travail indépendamment de la position de la soupape et possède des extensions de commande plus longues et plus courtes en fonction de la position de la soupape, caractérisé par des moyens mécaniques (27) agissant sur une partie de la course de travail comme sécurité de la section de commande (39) contre le raccourcissement.

2. Dispositif d'évacuation suivant la revendication 1, caractérisé en ce que la pompe conçue comme une pompe à piston de poussée (2) présente un carter de cylindre (3) avec un piston de pompe (10) d'une unité à piston (9) déplaçable avec une tige de piston (11) dans un cylindre (12) le long d'une voie de glissement du piston sur une course de pompe allant d'un point de départ jusqu'une position de fin de course, lequel piston de pompe délimite dans le cylindre (12) la chambre de la pompe (13) à laquelle est raccordé le canal d'évacuation (16) via la soupape (15) conçue comme une soupape d'évacuation, la section de commande (39) étant prévue sur la tige de piston (11) entre un bouton de commande (18) et la soupape (15) pour l'ouverture de la soupape (15) et la partie de sécurité de la course de travail coïncidant de préférence avec une partie initiale de la course de la pompe de l'unité à piston (9) qui définit le mouvement d'actionnement ainsi qu'avec une position fermée de la soupape (15) et la section de commande (39) placée sous la pression de la chambre de la pompe (13) pour le raccourcissement sur une partie de course suivante n'étant pas en prise avec la sécurité.

3. Dispositif d'évacuation suivant l'une des revendications 1 ou 2, caractérisé en ce que la section de commande (39) en forme de section de refoulement est formée par une section à tige formant une seule pièce avec une tige de piston (11), laquelle section présente une paroi de tige plus fine en particulier par rapport à toutes les autres sections à tige, et en ce que la partie de fermeture (30) de la soupape d'évacuation (15) est guidée de préférence dans le sens longitudinal et délimitée par une butée par rapport à l'unité à piston (9), en particulier dans l'unité à piston (9), une butée (14) pour la partie de fermeture (30) de la soupape d'évacuation (15) se trouvant de préférence devant le siège de la soupape (37) dans la zone do la chambre de la pompe (13) ou étant affectée à une face antérieure (34) de la partie de fermeture (30) de la soupape et/ou une butée (14) pour la partie de fermeture (30) de la soupape d'évacuation (15) étant formée par un épaulement annulaire dans la chambre de la pompe (13) ou formant également une butée pour la fin de course du piston (10) de la pompe.

4. Dispositif d'évacuation suivant la revendication 3, caractérisé en ce que la section de commande (39) de la commande de soupape en position de sortie de la pompe est essentiellement longitudinale ou cylindrique sans tensions de refoulement et en ce que l'arrêt entoure cette section de commande (39) de préférence à sa périphérie extérieure, la section de commande (39) étant en particulier guidée par glissement sur la majeure partie de sa longueur sur des nervures longitudinales (27) reliées au carter du cylindre (3).

5. Dispositif d'évacuation suivant l'une des revendications qui précèdent, caractérisé en ce que la sécurité forme une glissière de guidage étroite essentiellement exempte de jeu pour la section de commande (39) et qu'en particulier des canaux d'aération sont prévus dans cette glissière de guidage, lesquels sont formés par les trous entre les nervures longitudinales (27), un siège de soupape (24) fermé on forme d'anneau d'une soupape d'aération (23) dépassant de préférence des extrémités des nervures longitudinales (27) tournées vers le piston de la pompe (10).

6. Dispositif d'évacuation suivant l'une des revendications qui précèdent, caractérisé en ce que l'extrémité postérieure d'un carter de cylindre (3) est fermée par un couvercle de cylindre (6) qui présente un manchon (8) s'accrochant dans le carter de cylindre (3) qui est muni de préférence de nervures longitudinales (27) et/ou du siège de soupape (24) pour la soupape d'aération (23) sur sa périphérie interne et est enfoncé en particulier dans une bride (4) du carter de cylindre (3) faisant saillie radialement vers l'extérieur avec une bague (7) raccordée à son extrémité extérieure.

7. Dispositif d'évacuation suivant l'une des revendications qui précèdent, caractérisé en ce qu'une tige de piston (11) présente un entraîneur (40) qui est logé en elle et forme en particulier une seule pièce avec elle pour un poussoir de soupape (31) de la partie de fermeture (30) de la soupape d'évacuation (15) situé dans la tige de piston (11) ou en ce que l'entraîneur (40) en position de sortie se trouve à distance du poussoir de soupape (31), l'entraîneur (40) étant de préférence prévu près de l'extrémité postérieure éloignée du piston de pompe (10) de la section de commande (39) de la tige de piston (11) et conçu pour être appliqué contre l'extrémité correspondante du poussoir de soupape (31) et présentant en particulier des saillies d'entraînement réparties sur le circonférence d'une surface d'épaulement annulaire.

8. Dispositif d'évacuation suivant l'une des revendications qui précèdent, caractérisé en ce que la section de commande (39) de la commande de soupape est formée par un prolongement en tube d'une tige de piston (11) et présente une paroi plus fine par rapport aux sections adjacentes de la tige de piston (11) ou présente un diamètre intérieur plus grand ou un diamètre extérieur égal par rapport à la section adjacente à l'orifice d'évacuation (17), la section de commande (39) s'étendant de préférence essentiellement jusqu'au piston de pompe (10) qui forme en particulier un seul élément avec elle et/ou se confond dans une paroi frontole (22) du piston de pompe (10) qui forme le siège (37) de la soupape d'évacuation (15).

9. Dispositif d'évacuation suivant l'une des revendications qui précèdent, caractérisé en ce qu'une soupape d'évacuation (15) est prévue entre deux joints de piston ou lèvres de piston (20, 21) en forme de bague situés approximativement aux extrémités d'un piston de pompe (10) et en ce que sa partie de fermeture de soupape (30) est guidée par glissement de préférence directement sur l'unité de piston (9) de chaque côté du siège de soupape (37), la soupape d'évacuation (15) se trouvant en particulier plus près de l'un des deux lèvres de piston (21), à savoir celle qui est prévue derrière l'autre lèvre de piston (20) lors de la course de refoulement du piston de pompe (10).

10. Dispositif d'évacuation suivant l'une des revendications qui précèdent, caractérisé en ce qu'un piston de pompe (10) dépasse on forme de manchette d'une soupape d'évacuation (15) vers l'avant et que la partie de fermeture (30) de la soupape d'évacuation (15) présente de préférence un élément de butée placé sur la face interne de la chemise de manchette (19) essentiellement cylindrique du piston de pompe (10), en particulier un manchon d'arrêt (33) à fentes longitudinales qui est guidé par glissement sur la périphérie intérieure du piston de pompe (10).

11. Dispositif d'évacuation suivant l'une des revendications qui précèdent, caractérisé en ce qu'un ressort de rappel (36) pour la pompe (2) ou pour un piston de pompe (10) charge la soupape (15) vers la position de fermeture et que le ressort de rappel (36) est de préférence appliqué par une extrémité de ressort contre la partie de fermeture (30) de la soupape (15), en particulier entre en prise dans le manchon d'arrêt (33).
